# EUROPÄISCHE PATENTANMELDUNG

(11) **EP 0 824 210 A1**
(43) Veröffentlichungstag der Anmeldung: **18.02.1998**
(21) Anmeldenummer: 97113614.8
(22) Anmeldetag: 07.08.1997
(51) Int. Cl.: F42B 12/36, F42B 12/46, F42B 12/50

(54) **Geschoss, insbesondere für nichtletale Wirkkomponenten**

(30) Priorität: 13.08.1996 DE 19632597
(71) Anmelder: Daimler-Benz Aerospace Aktiengesellschaft, 81663 München (DE)
(72) Erfinder: Feierlein, Johannes, 85667 Oberpframmern (DE)

(57) **Zusammenfassung**

Es liegt ein Geschoß (1), insbesondere für nichtletale Wirkkomponenten, vor. Dessen Hülle (3) ist mit pyrotechnischen Mitteln zerlegbar. Zu diesem Zweck weist dieselbe zwischen einer radial außenliegenden Hüllenschicht (4) aus tragendem Folienwerkstoff und einer radial innenliegenden Schutzhülle (8) zwei oder mehrere Hüllenschichten (5, 7) aus Sprengstoff-Folie auf, und zwar jeweils im Wechsel mit einer weiteren Hüllenschicht (6) aus tragendem Folienwerkstoff. Zu den verschiedenen Schichten (5, 7) aus Sprengstoff-Folie bleibt noch anzumerken, daß diese radial von außen nach innen gesehen sequentiell zündbar sind.

## Beschreibung

Die Erfindung bezieht sich auf ein Geschoß nach dem Oberbegriff des Anspruches 1.

Herkömmliche großkalibrige Geschosse, wie sie für militärische Einsätze benutzt werden, weisen in der Regel eine massive Metallhülle auf, in der sich Einbauten wie Sprengladung und Zünder befinden. Kommt es zur Ladungsdetonation, erfährt besagte Hülle eine unkontrollierte oder kontrollierte Zerlegung. In jedem Fall sind das erwünschte Resultat Splitter hoher kinetischer Energie, die zur Gesamtwirkung im Ziel maßgeblich beitragen.

Letzteres steht überall dort in krassem Gegensatz zum verfolgten Zweck, wo es darum geht, Ziele mit nichttödlichen bzw. nichtverletzenden oder nichtzerstörenden Wirkkomponenten wie Fangnetzen, Prallkörpern, Blendmitteln, Reizstoffen oder dergleichen zu bekämpfen.

Der in Rede stehenden Erfindung liegt daher die Aufgabe zugrunde, bei einem Geschoß, dessen Hülle insbesondere nichtletale Wirkkomponenten enthält, für eine solche Hüllenzerlegung zu sorgen, die jedwede letale Gefährdung für das Ziel ausschließt, wobei die Anforderung an die Reduktion des letalen Restrisikos sehr hoch angesetzt und für den Fall eines Personenziels etwa auch dessen Augensicherheit miteinbezogen ist.

Diese Aufgabe ist gemaß der Erfindung durch die im kennzeichnenden Teil des Patentanspruches 1 angegebenen Merkmale gelöst. Weitere vorteilhafte Ausgestaltungen finden sich in den Unteransprüchen.

Bei dem erfindungsgemäßen Geschoß ist in Anbetracht der hohen Anforderungen an das Schadensrisiko durch umherfliegende, energiereiche Hüllenteile auf eine massive splitterbildende Hülle verzichtet worden. An deren Stelle ist vielmehr eine Hüllenversion getreten, die aufgrund ihrer speziellen Ausbildung ohneweiteres sich widersprechende Forderungen zu erfüllen vermag. Zum einen ist sie nämlich einer robusten Handhabung durchaus gewachsen, ausgezeichnet lagerfähig, unempfindlich gegenüber Feuchtigkeitseinflüssen und äußerst widerstandsfähig gegenüber hohen Abschußkräften, wie sie beispielsweise bei großkalibrigen Rohrwaffen mit Kammerdrücken von einigen hundert bis einigen tausend Bar und Beschleunigungswerten von einigen tausend bis einigen zehntausend g zu verzeichnen sind. Zum anderen ist durch die geschichteten Sprengstoff-Folien und das sequentielle Zünden derselben zusätzlich Gewähr dafür gegeben, daß der tragende Folienwerkstoff bis auf die radial innenliegende Schutzhülle in radialer Richtung von außen nach innen stückweise abgesprengt wird. Statt energiereicher Hüllensplitter fallen somit lediglich abgesprengte Folienstücke an, die vom Luftwiderstand augenblicklich abgebremst werden und daher keinerlei Gefahr mehr für das jeweils interessierende Ziel darstellen.

Zur radial innenliegenden Schutzhülle sei ergänzend noch folgendes angemerkt: Sinn und Zweck derselben ist es, die Wirkkomponenten im Geschoßinnern vor denjenigen Kräften zu schützen, welche beim Absprengen des übrigen tragenden Folienwerkstoffs auftreten. Sobald es dieser Schutzfunktion nicht mehr bedarf, steht einer Eliminierung besagter Schutzhülle nichts im Wege. Zweckmäßigerweise geschieht dies mit Hilfe aerodynamischer Kräfte. Sollbruchstellen, die vom - in Flugrichtung gesehen - vorderen Ende der zu eliminierenden Schutzhülle ihren Ausgang nehmen und in Längsrichtung derselben nach hinten verlaufen, erweisen sich in diesem Zusammenhang als sinnvolle, unterstützende Maßnahmen. Alternativ zur vorbeschriebenen Nutzung des Staudrucks kann für das Zerlegen der radial innenliegenden Schutzhülle auch zurückgegriffen werden auf einen Gasgenerator wie er u.a. bei nichtletalen Wirkkomponenten als Auslösemechanismus gebräuchlich ist.

Die Belastung der Wirkkomponenten durch einen Zerlegungsvorgang der erstbeschriebenen Art, laßt sich denkbar einfach noch weiter reduzieren. Es braucht lediglich für eine von außen nach innen abnehmende Sprengkraft bei den einzelnen Sprengstoff-Folienschichten gesorgt zu werden. Dies kann durch eine gezielte Reduzierung der Folienstärke und/oder Folienfläche in der angegebenen Richtung geschehen. Das gleiche Ergebnis zeitigt auch eine in der genannten Radialrichtung von Sprengstoff-Folienschicht zu Sprengstoff-Folienschicht reduzierte Brisanz oder Abbrandgeschwindigkeit.

Abbrandgeschwindigkeit und Brisanz der im Wechsel mit tragender Strukturfolie geschichteten Sprengstoff-Folie sowie die in Ausgestaltung der Erfindung einstellbaren Zeitintervalle zwischen den sequentiellen Zündimpulsen richten sich dabei nach der getroffenen Materialwahl für die tragenden Strukturfolienschichten. Hierfür in Frage kommen vor allem Materialien, welche einen geringen Elastizitätsmodul besitzen, d. h. als dünne Schicht zwar flexibel sind, aber dennoch Druck-, Zug- und Scherkräften in der Folienebene hohen Widerstand entgegensetzen. Dazu zählen u. a. Leichtmetallfolien, wie solche aus Aluminium, Papier und einige Kunststoff-Folien. Für die beschriebene Anwendung äußerst interessant sind darüber hinaus sogenannte intelligente Materialien, welche bei plötzlicher Einwirkung großer mechanischer Kräfte eine größere Härte bzw. geringere Verformbarkeit aufweisen als unter Normalbedingungen. Solche Materialien erfüllen nämlich in besonders günstiger Weise die sich widersprechenden Forderungen nach großer Widerstandsfähigkeit des Geschoßkörpers gegenüber Abschußkräften und nach denkbar geringem Verletzungsrisiko beim Auftreffen der Fragmente auf Personen.

Nachfolgend wird ein Ausführungsbeispiel der Erfindung anhand der schematischen Zeichnung näher erläutert. Es zeigen in Form von Prinzipskizzen:
- **Figur 1**: ein Geschoß mit aufgeschnittener Hülle und
- **Figur 2**: eine Einzelheit im Hüllenbereich des Geschosses gemäß Figur 1.

Figur 1 zeigt ein Geschoß 1 mit einem Einbauraum 2, der beispielsweise dazu bestimmt ist, nichtletale Wirkkomponenten aufzunehmen. Begrenzt ist besagter Einbauraum 2 von einer Geschoßhülle 3 in Schichtbauweise. Letztere weist dabei zwischen einer radial außenliegenden Schicht 4 aus tragendem Folienwerkstoff und einer radial innenliegenden Schutzhülle 8, beispielsweise aus ebensolcher Strukturfolie, zwei Schichten 5 und 7 aus Sprengstoff-Folie auf, die durch eine weitere Hüllenschicht 6 aus tragendem Folienwerkstoff voneinander getrennt sind. Von den Sprengstoff-Folien weist diejenige der Schicht 5 eine größere Spengkraft auf als diejenige der Schicht 7. Deren Zündung ist zeitlich versetzt, und zwar so, daß zunächst über einen Zünder 9 die Schicht 5 und erst eine vorgegebene Zeitspanne danach über einen Zünder 10 die Schicht 7 initiiert wird. Damit dem so ist, führen Zuleitungen 11 bzw. 12 von den Zündern 9 bzw. 10 zu einer Zündeinrichtung 13 mit sequentiellen Zündpulsen, die ihrerseits mit einem Empfänger 14 über Leitungen 15, 16 in Wirkverbindung steht. Deren Energieversorgung ist mit 17 bezeichnet.

Figur 2 gibt zu erkennen, wie es im Anschluß an die pyrotechnische Zerlegung der Hüllenschichten 4 und 6 aus Strukturfolie durch die zeitversetzt initiierten Hüllenschichten 5 und 7 aus Sprengstoff-Folie zu einer Beseitigung der Schutzhülle 8 kommt. Dies geschieht auf dem Wege eines Auftrennens von Sollbruchstellen 18 mit Hilfe des in Pfeilrichtung 19 wirksam werdenden Staudrucks. Ihren Ausgang nehmen besagte Sollbruchstellen 18 vom - in Flugrichtung 20 gesehen - vorderen Ende der Schutzhülle 8. Von da erstrecken sie sich in Hüllenlängsrichtung nach hinten.

## Patentansprüche

1. Geschoß, insbesondere für nichtletale Wirkkomponenten, mit einer zerlegbaren Hülle und pyrotechnischen Mitteln zur Hüllenzerlegung, **dadurch gekennzeichnet,** daß die Geschoßhülle (3) zwischen einer radial außenliegenden Hüllenschicht (4) aus tragendem Folienwerkstoff und einer radial innenliegenden Schutzhülle (8) zwei oder mehrere Hüllenschichten (5, 7) aus Sprengstoff-Folie jeweils im Wechsel mit einer weiteren Hüllenschicht (6) aus tragendem Folienwerkstoff aufweist, und daß die verschiedenen Schichten (5, 7) aus Sprengstoff-Folie radial von außen nach innen sequentiell zündbar sind.

2. Geschoß nach Anspruch 1, **dadurch gekennzeichnet**, daß in der Geschoßhülle (3) Leichtmetall wie Aluminium als schichtbildender, tragender Folienwerkstoff Verwendung findet.

3. Geschoß nach Anspruch 1, **dadurch gekennzeichnet**, daß in der Geschoßhülle (3) Papier als schichtbildender, tragender Folienwerkstoff Verwendung findet.

4. Geschoß nach Anspruch 1, **dadurch gekennzeichnet**, daß in der Geschoßhülle (3) Kunststoff als schichtbildender, tragender Folienwerkstoff Verwendung findet.

5. Geschoß nach Anspruch 1, **dadurch gekennzeichnet**, daß in der Geschoßhülle (3) ein sogenanntes intelligentes Material als schichtbildender, tragender Folienwerkstoff Verwendung findet, welches beim plötzlichen Einwirken großer mechanischer Kräfte größere Härte bzw. geringere Verformbarkeit aufweist als unter Normalbedingungen.

6. Geschoß nach Anspruch 1, **dadurch gekennzeichnet**, daß die radial innenliegende Schutzhülle (8) ebenfalls aus tragendem Folienwerkstoff besteht.

7. Geschoß nach Anspruch 1 oder 6, **dadurch gekennzeichnet**, daß die radial innenliegende Schutzhülle (8) für eine Zerlegung durch aerodyriamische Kräfte ausgelegt ist.

8. Geschoß nach einem der Ansprüche 1, 6 und 7, **dadurch gekennzeichnet**, daß die radial innenliegende Schutzhülle (8) mit in Längsrichtung verlaufenden Sollbruchstellen (18) versehen ist, die vom - in Flugrichtung (20) gesehen - vorderen Hüllenende ihren Ausgang nehmen.

9. Geschoß nach Anspruch 1, **dadurch gekennzeichnet**, daß bei den Hüllenschichten (5, 7) aus Sprengstoff-Folie die Sprengkraft in radialer Richtung von außen nach innen abnimmt.

10. Geschoß nach Anspruch 1, **dadurch gekennzeichnet**, daß der Geschoßhülle (3) für das sequentielle Zünden der Schichten (5, 7) aus Sprengstoff-Folie eine pyrotechnische Anordnung (9 bis 17) für eine Fern- oder Abstandszündung zugeordnet ist.

11. Geschoß nach Anspruch 10, **gekennzeichnet durch** einstellbare Zeitintervalle zwischen den sequentiellen Zündimpulsen.
